# FASCICULE DE BREVET EUROPEEN

(11) **EP 0 577 594 B1**
(45) Date de publication et mention de la délivrance du brevet: **08.03.1995**
(21) Numéro de dépôt: 91907241.3
(22) Date de dépôt: 26.03.1991
(51) Int. Cl.: A63B 6/00, A63B 6/02

(54) **AIRES DE SECURITE DE GYMNASTIQUE SPORTIVE ET PROCEDE D'INSTALLATION**
SICHERHEITSZONE FÜR DEN TURNSPORT SOWIE EINBAUVERFAHREN
GYMNASTICS SAFETY AREAS AND METHOD FOR INSTALLING SAME

(43) Date de publication de la demande: 12.01.1994
(73) Titulaire: S.A. GYMNOVA, F-13012 Marseille (FR)
(72) Inventeur: BARBAFIERI, Gérard, F-13012 Marseille (FR); MICELI, Henri, F-13012 Marseille (FR)
(74) Mandataire: Roman, Michel
(86) Numéro de dépôt international: FR9100242
(87) Numéro de publication internationale: WO9206745

(56) Documents cités:
- EP-A- 28 506
- DE-B- 1 166 065
- FR-A- 2 481 131
- FR-A- 2 539 309
- FR-A- 2 598 626
- US-A- 4 782 543

## Description

L'invention faisant l'objet du brevet 86 07023 concerne un dispositif de fosse creusée, destinée à la gymnastique de haut niveau pour l'apprentissage d'exercices périlleux, permettant la réception de gymnastes évoluant sur des agrès de gymnastique placés au bord ou au dessus de la fosse en diminuant ainsi les risques lors de certaines chutes. La fosse est composée dans sa partie supérieure, au ras du sol, soit d'un matelas houssé reposant sur un filet, soit d'une bâche, le tout recouvert de tissu très doux, élastique, glissant et classé non feu. A cheval du matelas ou de la bâche, se trouve une bavette périphérique étanche fixée par une couture, soudure ou collage ou par un simple joint métallique ou plastique.
Le filet est tenu par des sandows ou système de ressort avec corde de sécurité, eux-mêmes fixés autour de la fosse au ras du sol à l'aide d'ancrage.

L'objet de l'invention a pour but d'améliorer ce dispositif.

La figure 1 montre un éclaté des éléments constituant la fosse et la figure 2 montre une coupe des éléments assemblés.

Un filet de sécurité 1 à petites mailles et sans noeud tendu par le sandow à bouche 2 accroché aux queues de cochon 3 elles-mêmes fixées dans le béton comportant un pan coupé à 45 degrés 4 ceci pour une meilleure résistance mécanique et afin de pouvoir obtenir un point d'attache correspondant parfaitement au niveau du béton 5.

La partie 5 du béton présente un léger décroché par rapport à la partie 6 du béton, ceci dans le but de faciliter le montage. Ce décroché de l'épaisseur du profilé (environ 2 cm) n'est toutefois pas obligatoire.

La mousse 7 de faible indice de dureté (souple) et ayant entre 5 et 15 cm d'épaisseur, est posée directement sur le filet de sécurité, sans toile intermédiaire de protection, ce qui a pour effet d'alléger l'ensemble, et de donner une souplesse accrue pour le gymnaste. Le fait de supprimer la toile intermédiaire représente plusieurs avantages : gain de matière première, gain de temps pour les monteurs, et gain de poids pour l'ensemble de la fosse. Le fait d'alléger la surface de réception permet de diminuer la force d'inertie au moment de la chute du gymnaste ce qui entraîne une plus grande souplesse et augmente la possibilité d'amortissement au point précis de contact. La partie 7 représente la surface utile de réception des gymnastes. A titre indicatif et pour donner une image des volumes du dispositif décrit, on peut considérer que pour une fosse creusée de 3500 mm de large, le rebord béton 5 mesurera 250 mm, la mousse périphérique 8 mesurera 500 mm (moitié sur béton, moitié sur sandows et queues de cochon) et la mousse 7 couvrant toute la surface du milieu, aura 3000 mm de largeur.

La mousse périphérique 8 de fort indice de dureté (ferme) et de même épaisseur que la mousse 7 est renforcée sur le dessous par une toile 9 collée sur environ deux tiers de la largeur, la partie non collée se trouvant du côté biseauté (seulement pour l'esthétique de l'ensemble) et dépassant légèrement.

Cette mousse 8 sera collée ou libre et placée à cheval sur la partie béton 5 et sur la partie queues de cochon et sandows (environ jusqu'au point de jonction des sandows avec le filet) protégeant ainsi le gymnaste de la dureté du dépassement de la queue de cochon et bouchant les espaces qui se trouvent libres entre les sandows.

La languette de tissu 9 dépassant de la bordure mousse 8 a pour but, dans le cas ou cette dite bordure 8 n'est pas collée sur la surface 5, d'être positionnée en dessous du profil femelle 10 lors de sa fixation au sol par vis sage, par "spitage", afin d'être solidarisée définitivement.

Ceci représente un gain de temps considérable pour les poseurs.

La toile souple et classée au feu 11 recouvre la totalité de la mousse 7 et de la bordure périphérique 8 et sera légèrement tendue puis elipsée définitivement dans la gorge du profilé femelle 10 par le profilé mâle 12.

La figure 3 montre le détail des profilés femelle 10 et mâle 12 réalisés en matière semi-rigide (plastique ou matériau composite, ou tout autre matériau).

La dimension des encoches et la robustesse du profilé ont été calculés de façon à pouvoir coincer entre les crans des profilés mâles et femelles le tissu 11; ce clipsage ayant une résistance mécanique à la traction égale à celle d'une fixation classique telle que vissage, couvre-joint, etc.

## Revendications

1. Dispositif de fosse creusée destinée à la gymnastique pour l'apprentissage d'exercices périlleux, permettant la réception de gymnastes évoluant sur des agrès placés au bord ou au-dessus de la fosse et en diminuant ainsi les risques lors de certaines chutes, caractérisé en ce qu'il comporte un filet de sécurité à petites mailles (1) tendu au ras du sol par l'intermédiaire de sandows (2) accrochés à des queues de cochon (3) fixées dans le béton (5) dans la partie comportant un pan coupé à 45 degrés (4). Sur ce filet, une mousse souple (7) est posée sur la surface utile de réception des gymnastes et une mousse (8) plus dure et de même épaisseur que la mousse (7) est posée et collée sur toute la partie périphérique de la fosse. L'ensemble est recouvert d'une toile souple classée au feu qui est clipsée sur tout le périmètre par des profilés mâles (12) et femelles (10).

2. Dispositif suivant revendication 1 caractérisé en ce que un filet de sécurité (1) à petites mailles et sans noeud est tendu au ras du sol au-dessus de la fosse creusée, et maintenu par des sandows et des queues de cochon.

3. Dispositif suivant revendication 1 caractérisé en ce que la partie supérieure du béton (5) comporte un pan coupé (4) à 45 degrés permettant de positionner facilement le filet parfaitement au ras du sol.

4. Dispositif suivant revendication 1 caractérisé en ce que la mousse souple (7) est directement posée sur le filet (1) (suppression de la toile intermédiaire) et se trouve donc au-dessus du niveau du sol.

5. Dispositif suivant revendication 1 caractérisé en ce que la mousse périphérique (8), plus dure que la mousse centrale (7) et de même épaisseur, est placée à cheval sur le béton et les queues de cochon, ce qui accroît le confort et la sécurité.

6. Dispositif suivant revendication 5 caractérisé en ce que la mousse périphérique (8) est renforcée sur le dessous par une toile (9) collée sur les 2/3 de la mousse et débordant sous le côté biseauté.

7. Dispositif suivant revendication 1 caractérisé en ce que une toile souple et classée au feu (11) recouvre la totalité de la mousse et est tendue et elipsée sur tout le pourtour de la fosse dans la gorge du profilé femelle (10) par le profilé mâle (12).

## Claims

1. Device consisting of a pit for use in gymnasiums when learning somersaults, and as a reception area for gymnasts working on apparatus positioned at the edge or above the pit and thereby lessening the risks inherent in certain falls, characterized in that it consists of a small-mesh safety net (1) tightened at floor level using bungee cords (2) attached to "pig-tail" type hooks (3) secured in the concrete (5) in the part comprising a wall chamfered at 45° (4). A soft foam (7) is laid on the effective reception area on the net and a harder foam (8) with the same thicknesses as foam (7) is placed and bonded over all the pit surround. The assembly is covered with flexible fire-resistant-rated fabric which is clipped in position over the entire perimeter using insert (12) and socket (10) sections.

2. Device as per claim 1 characterized in that the knotless small-mesh safety net (1) is tightened at the floor level above a pit and held in position by bungee cords attached to "pig-tail" type hooks.

3. Device as per claim 1 characterized in that the upper part of the concrete (5) has a wall chamfered at 45° to allow the net to be easily positioned flush with the floor.

4. Device as per claim 1 characterized in that the soft foam (7) is laid directly on the net (1) (elimination of intermediate fabric) and is therefore positioned above the floor level.

5. Device as per claim 1 characterized in that the surrounding foam (8), harder than the central foam (7) and with the same thickness, is placed over the concrete and the "pig-tail" type hooks so as to improve comfort and safety.

6. Device as per claim 5 characterized in that the surrounding foam is strengthened on the underside by a fabric (9) bonded onto two thirds of the foam and overlapping on the bevelled side.

7. Device as per claim 1 characterized in that a flexible and fire-resistant-rated fabric (11) covers all the foam and is tightened and clipped and retained all around the pit in the socket section (10) by the insert section (12).

## Patentansprüche

1. Grubeneinrichtung, bestimmt für die Gymnastik zum Erlernen gefährlicher Übungen, welche das Auffangen der Turner, die sich an am Rand bzw. über der Grube aufgestellten Turngeräten bewegen, ermöglicht und somit die Risiken bei bestimmten Fällen vermindert, dadurch gekennzeichnet, daß sie ein feinmaschiges Sicherheitsnetz (1) umfaßt, welches auf Bodenebene mit Hilfe von Gummiseilen (2) gespannt ist, die in im 45° abgeschrägten Teil (4) des Betons (5) verankerten Ösenbolzen (3) eingehängt sind. Auf dieses Netz ist über die nützliche Auffangfläche der Turner ein weicher Schaumstoff (7) gelegt, und ein härterer Schaumstoff (8) von der gleichen Dicke wie der Schaumstoff (7) ist auf dem gesamten peripherischen Teil der Grube verlegt und geklebt. Das Ganze ist mit einer weichen, feuergeschützt klassifizierten Leinwand bedeckt, die über den gesamten Umfang mit Außen- (12) und Innenklemmprofilen (10) befestigt ist.

2. Einrichtung gemäß Anspruch 1, dadurch gekennzeichnet, daß ein feinmaschiges Sicherheitsnetz (1) ohne Knoten auf Bodenebene über die Grube gespannt ist und mit Gummiseilen und Ösenbolzen gehalten wird.

3. Einrichtung gemäß Anspruch 1, dadurch gekennzeichnet, daß der obere Teil des Betons (5) mit einer auf 45° abgeschrägten Fläche versehen ist, welche ermöglicht, das Netz leicht und genau auf Bodenebene anzubringen.

4. Einrichtung gemäß Anspruch 1, dadurch gekennzeichnet, daß der weiche Schaumstoff (7) direkt auf das Netz (1) gelegt ist (Wegfall des dazwischen liegenden Gewebes) und sich damit über der Bodenebene befindet.

5. Einrichtung gemäß Anspruch 1, dadurch gekennzeichnet, daß der peripherische Schaumstoff (8), härter als der mittlere Schaumstoff (7) und von gleicher Dicke, übergreifend auf den Beton und die Ösenbolzen gelegt ist, was den Komfort und die Sicherheit erhöht.

6. Einrichtung gemäß Anspruch 5, dadurch gekennzeichnet, daß der peripherische Schaumstoff (8) auf der Unterseite durch ein Gewebe (9), geklebt über 2/3 des Schaumstoffs und unter der abgefasten Seite überstehend, verstärkt ist.

7. Einrichtung gemäß Anspruch 1, dadurch gekennzeichnet, daß eine weiche und feuergeschützt klassifizierte Leinwand (11) den gesamten Schaumstoff bedeckt, über den ganzen Umfang der Grube gespannt und durch ein Außenprofil (12) in die Kehle eines Innenprofils (10) geklemmt ist.
